# FASCICULE DE BREVET EUROPEEN

(11) **EP 0 220 111 B1**
(45) Date de publication et mention de la délivrance du brevet: **12.09.1990**
(21) Numéro de dépôt: 86402232.2
(22) Date de dépôt: 08.10.1986
(51) Int. Cl.: A63B 69/38

(54) **Appareil pour l'entraînement au tennis**
Trainingsvorrichtung für Tennis
Training apparatus for tennis

(30) Priorité: 11.10.1985 ES 289954
(43) Date de publication de la demande: 29.04.1987
(73) Titulaire: Pregonas, Antonio Obradors, 08012 Barcelona (ES)
(72) Inventeur: Pregonas, Antonio Obradors, 08012 Barcelona (ES)
(74) Mandataire: Tony-Durand, Serge

(56) Documents cités:
- WO-A-80/01650
- FR-A- 2 408 364
- US-A- 2 161 463
- US-A- 2 458 105
- US-A- 4 333 646

## Description

La présente invention concerne un nouvel appareil pour l'entraînement au tennis, mais qui peut être utilisé, en général, pour l'entraînement à tout autre jeu dans lequel on utilise une balle se déplaçant à grande vitesse sur de longues distances; cet appareil est utilisé comme partenaire efficace, aussi bien par des débutants que par des personnes déjà habituées à ces jeux.

L'appareil, selon l'invention, présente un avantage important par rapport aux "machines lance-balles" connues, qui nécessitent, pour leur utilisation une grands quantité de balles. Il ne nécessite pour l'entraînement, qu'une seule balle.

Cet avantage important résulte du fait que même si l'un des lancements de balle est mal dirigé, celle-ci pénètre toujours à l'intérieur de l'appareil, par suite de la largeur de l'embouchure de celui-ci, un débutant pouvant se placer à moins de deux mètres de l'appareil. Cet appareil permet d'obtenir un jeu à la fois formateur et distrayant et s'applique à un grand nombre de jeux différents. Ce n'est pas le cas par exemple, de l'appareil décrit dans le document WO-A 8 001 650, qui comporte des montants latéraux inclinés et soutenus par des pieds, une toile tendue entre les montants latéraux, l'appareil présentant une forme de capot à sa partie supérieure; ce capot permet le rebond de la balle. Cet appareil ne comporte pas de moyens pour maintenir la balle dans une zone en regard du joueur; il en résulte que le joueur doit faire preuve d'une grande adresse pour ne s'entraîner qu'avec une seule balle; si son adresse est peu importante, ce joueur doit posséder une grande quantité de balles, pour éviter de ramasser toute balle perdue par suite d'un coup maladroit. Cet appareil connu est d'autre part peu adaptable à un grand nombre de jeux différents.

L'invention remédie à ces inconvénients en proposant un appareil, dans lequel, après que la balle ait pénétré dans celui-ci, elle ne peut pas en sortir d'une façon aléatoire car elle est toujours dirigée vers l'une des voies de sortie prévues; celles-ci dirigent de nouveau la balle dans la zone où se trouve le joueur, qui peut alors se remettre à jouer en toute tranquillité.

L'appareil selon l'invention est constitué par un réceptacle défini par des montants formant une structure de forme extérieure parallélépipédique, fermé sur ses côtés et supporté par quatre pieds, dont une paire porte des parties mobiles pouvant leur permettre de varier leur hauteur, et dont le montant inférieur de la structure comporte un prolongement avant articulé dans sa partie de jonction et qui est muni d'un tirant permettant de rendre le tout rigide, ce prolongement ainsi que le reste des montants facilitant l'appui d'un filet qui, subdivisé en diverses zones différentes et ayant une forme à tendance parabolique, ferme l'appareil aussi bien à la partie inférieure qu'à la partie arrière, et qui se prolonge à la partie antérieure par la partie avant et reste immobilisé au moyen d'un contrepoids placé à sa partie inférieure, ledit filet restant tendu à sa partie arrière par une plaque transversale dans sa première zone, tandis que l'extrémité d'une seconde zone est fixée à une trappe basculante fermant l'appareil à sa partie supérieure arrière; cette trappe possédant un autre filet qui pend de l'une des plaques qui la forment, tandis que le reste de la surface supérieure est couvert par un filet plié pour former un angle autour d'un axe avec ses extrémités fixées par deux barres dont une est reliée à un ressort de tension et l'autre glisse dans des guides latéraux, en permettant ainsi d'approcher ou d'éloigner lesdites extrémités ce qui provoque une longueur plus grande du filet, tandis qu'à sa partie arrière, l'appareil est fermé par deux plaques reliées entre elles par une charnière, de telle façon que la plaque supérieure ait la possibilité de se déplacer, en laissant découverte la partie intérieure de l'appareil dans une zone plus grande que lorsqu'elle est abaissée, alors que sur deux côtés de l'appareil et visibles de l'avant, il existe deux larges parties, qui aident le joueur à centrer l'embouchure de l'entrée de l'appareil.

Pour utiliser l'appareil, le joueur se place en regard de la partie avant et lance la balle vers l'intérieur, de sorte que celle-ci vient heurter les filets qui occupent les parties inférieure et arrière; la vitesse de la balle est amortie et la balle change de direction en fonction de l'angle d'incidence; de toute façon, la balle parvient à l'extérieur en traversant l'embouchure de l'appareil, même lorsqu'une trappe à abattant, située à la partie supérieure, est fermée.

Au moment où la trappe supérieure s'ouvre, la balle ne descend pas sur le filet d'entrée, mais sort par la partie supérieure de l'appareil, en suivant une parabole plus ou moins étirée selon l'angle d'ouverture de la trappe, ce qui permet ainsi de pratiquer des volées ou des smash dans l'ouverture de la machine. Si la trappe est ouverte, et si les deux plaques qui la composent sont totalement ouvertes, la balle qui suit une direction verticale, ("lob") vient heurter le filet fixé à cette trappe et tombe, ainsi amortie, sur le filet de la partie supérieure, la balle glisse alors que ce filet pour venir tomber doucement devant le joueur, ce qui est tout à fait approprié à des joueurs débutants.

Dans un autre mode de réalisation, il est possible de faire varier la disposition de la trappe supérieure, en la remplaçant par une plaque plane élargie, subdivisée transversalement en deux parties, réunies entre elles par des charnières; la trappe est munie d'une tige de manoeuvre munie de deux orifices. Le second orifice permet de la fixer en position grâce à un téton faisant saillie; il en résulte que lorsque la trappe est ouverte les deux demi-parties peuvent présenter la forme d'un toit à double pente; la balle qui parvient jusqu'à la trappe peut alors être renvoyée avec une inclinaison différente en fonction de la position du versant du toit qu'elle vient heurter.

Il est également possible de faire varier la disposition de l'ensemble de la structure de l'appareil, pour facitiliter son stockage, en diminuant son volume total; pour cela, il suffit de rapprocher entre eux les pieds avant et arrière, en laissant la partie avant en saillie; cette partie est rendue suffisamment rigide, de sorte qu'au moment où l'on cesse d'utiliser l'appareil, il est possible de le replier sur lui-même et de le laisser appuyé contre ce qui reste de son support; le volume d'encombrement est ainsi réduit de manière importante.

Le nouvel appareil, notamment pour l'entraînement au tennis, est donc très complet et permet aussi d'essayer et de répéter une grande quantité de jeux distincts, ce qui lui assure une large utilisation, et justifie sa grande utilité.

Pour faciliter la compréhension de l'invention, la description est accompagnée de dessins dans lesquels on a représenté, à titre d'exemple illustratif mais non limitatif, un mode de réalisation d'un appareil pour l'entraînement au tennis, conforme à l'invention.

Sur ces dessins:
la figure 1 présente une vue de profil et en coupe partielle du nouvel appareil de l'invention, pour l'entraînement au tennis;
les figures 2 et 3 montrent en élévation, des détails des deux parties de la structure dudit appareil;
les figures 4 et 5, montrent les deux mêmes coupes en élévation, de la partie supérieure du nouvel appareil selon l'invention, dans laquelle on a placé la trappe supérieure dans deux des .positions possibles;
la figure 6 représente une vue en élévation avant de l'appareil selon l'invention;
la figure 7 représente un détail de la figure 6;
les figures 8 et 9 représentent deux vues en élévation, d'un mode de réalisation de la trappe de fermeture supérieure de l'appareil, en forme de toît;
les figures 10 et 11 sont des vues de profil dudit mode de réalisation;
la figure 12 montre un second mode de réalisation de l'ensemble de la structure de l'appareil; et
la figure 13 montre un détail, en élévation, de la fixation du filet au montant avant, dans ce second mode de réalisation, suivant deux inclinaisons possibles.

Comme représenté sur la figure 1, le nouvel appareil conforme à l'invention pour l'entraînement à un jeu de balle et notamment au tennis, comporte une structure parallélépidédique rectangulaire 1, inclinée, montée sur quatre pieds; les pieds arrière 2 sont munis de roues 3, pour faciliter le transport de l'appareil, tandis que chaque pied avant comporte une pièce inférieure 5, reliée à ce pied par une goupille 6 autour de laquelle cette pièce inférieure peut pivoter; ce pivotement permet de placer la pièce 5 dans le prolongement du pied 4 (figure 2) et ainsi d'augmenter la hauteur du pied 4. Quand on ne souhaite pas l'utiliser, la pièce inférieure 5 est inclinée vers l'arrière.

La structure parallèlédipédique 1, qui constitue le corps général de l'appareil, comprend des montants extérieurs 7, dont les parties inférieures avant se prolongent vers l'avant en 8 (figure 3); chaque montant extérieur comporte un bras 9 réuni à la partie inférieure avant 8 au moyen d'une goupille 10; un tirant 11 retient ce bras en position de sorte qu'il permet de régler la position relative du bras 9 par rapport au prolongement avant 8 du montant 7. Ce bras et ce tirant présentent ainsi un angle variable. Un filet inférieur s'étend dans l'appareil, aussi bien à la partie inférieure qu'à la partie arrière; ce filet est subdivisé en trois zones 43, 44, 55 dont deux sont en relation (43 et 44). La partie avant de la zone 43 pend librement et est lestée par une masse 14; l'extrémité supérieure 15 de la zone 44, est reliée à une trappe mobile 16 s'étendant transversalement et qui ferme l'appareil à sa partie supérieure arrière.

La partie postérieure de l'appareil est munie d'un capot transversal 17 dont la partie inférieure 18 peut se déplacer à volonté au moyen d'une charnière, ce capot est situé en dessous de la trappe 16, en regard du joueur.

A sa partie supérieure, l'appareil comporte également un filet supérieur 19, plié en deux parties autour d'une barre transversale 20. L'extrémité supérieure 21 du filet 19 est fixée par un tendeur 13, tandis que l'extrémité inférieure opposée 22 se déplace sur des guides 23, permettant ainsi de rapprocher ou d'éloigner lesdites extrémités, en agrandissant ou en diminuant la longueur du filet 19. Il en résulte que lorsque la trappe 16 est ouverte, la balle sort par l'ouverture ainsi ménagée dans la partie supérieure de l'appareil pour glisser sur le filet 19 et tomber en chute amortie en face du joueur, à une distance variable.

En ce qui concerne la trappe arrière 16, celle-ci est fixée à un moyen 24 de commande de rotation de la trappe faisant saillie par rapport à l'appareil et pouvant tourner autour d'un axe 25. Cette rotation est facilitée par l'existence d'un élément postérieur 26, conjoint à l'élément 24, qui, lorsqu'on le tire vers le bas, oblige ladite trappe à se lever, comme le montrent les figures 4 et 5. Une fois placée dans la position désirée, la trappe 16 est retenue au moyen d'une tige 27 dont l'extrémité 28 est introduite dans l'un des orifices distincts que présente un prolongement 29 de l'un des pieds arrière 2 de la structure.

Si l'on se réfère à la trappe 16 proprement dite, celle-ci est constituée par deux plaques rectangulaires 30 et 31, articulées entre elles grâce à une charnière 32. Un ergot métallique coudé 33 évite la séparation des deux plaques lorsque la trappe est fermée. Un contrepoids 34 qui se déplace vers l'arrière lorsque la trappe est soulevée au maximum, permet lorsqu'on le désire de déplacer la plaque 31 par rapport à la plaque 30 de manière à la placer en position parfaitement ouverte par rapport à la plaque 30. On peut alors procéder au maintien de la plaque 31 dans sa position, grâce à une autre tige 35, dont une extrémité 36 est fixée à un prolongement d'un pied arrière, opposé au prolongement 29 auquel est fixée la tige 27 précédemment décrite. Dans cette position, la balle monte presque verticalement et vient heurter le filet 15 qui amortit son mouvement, puis la balle glisse sur le filet 19, en tombant doucement devant le joueur.

La partie postérieure de l'appareil comporte aussi un volet rectangulaire transversal 37 fixé à un axe 38 autour duquel il peut tourner. Dans sa partie inférieure ce volet est réuni, par un cordon ou analogue 39, à la plaque 30 de la trappe 16. L'extrémité de ce cordon, opposée à l'extrémité par laquelle il est fixé au volet rectangulaire 37, est reliée par un ressort 40, à une pièce 41 solidaire d'une poignée 26 qui permet de déplacer la trappe. Lorsque la trappe 16 est fermée, le volet 37 s'appuie contre le filet 44; dans cette position, on peut jouer comme s'il s'agissait d'un fronton, en lançant la balle contre une surface dure, tandis que lorsque la trappe est ouverte, le contact cesse entre le volet 37 et le filet 44 et on évite ainsi des rebonds dangereux de la balle.

Les figures 6 et 7 montrent la partie avant de l'appareil. On voit sur ces figures la partie supérieure des pieds 4 qui, dans leur prolongement inférieur, constituent les appuis avant de la structure sur le sol; des deux côtés des montants et des pieds, sont disposés deux écrans empêchant la balle de s'échapper; la partie supérieure de la figure 6, fait apparaître la trappe 16. Sur la figure 7, on a représenté, pour une meilleure compréhension, un agrandissement qui montre les pieds 4, l'écran latéral 42, le filet supérieur 19, et les guides 23 sur lesquels glisse l'axe 22 auquel est fixée l'extrémité du filet 19.
La figure 4 montre la disposition de l'appareil lorsqu'il est utilisé pour l'entraînement au tennis, la trappe 16 étant soulevée et ses deux plaques 30 et 31 étant séparées par pivotement autour de la charnière 32. Dans ce cas, le volet rectangulaire 37 cesse de s'appuyer sur le filet 45 qui et tiré vers l'extérieur par la trappe et sort par la partie supérieure de l'appareil. Ainsi, lorsque la trappe est parfaitement maintenue au moyen des tiges 27 et 35, la balle lancée à la partie inférieure de l'appareil, sort à l'extérieur, par la partie supérieure de l'appareil, et tombe tout en étant freinée au sommet du filet 19 qui la dirige alors vers le joueur, dans une position totalement distincte de celle qui est obtenue quand on joue à la manière d'un fronton, ainsi que cela est représenté sur la figure 1. On peut en outre faire varier la position de chute de la balle, uniquement en déplaçant le filet 19 et en faisant varier vers l'arrière ou l'avant, la position de la barre 22 qui retient l'extrémité inférieure de ce filet. Cette barre peut glisser à l'intérieur des guides 23 pour réduire la tension créée à l'autre extrémité 21 du filet 19, en permettant la contraction du ressort 13.
La figure 5 montre une autre vue de l'appareil selon l'invention, pour l'entraînement au tennis, la trappe 16 étant ouverte, les deux plaques 30 et 31, qui la constituent, étant superposées et parallèles entre elles.
Les figures 8, 9, 10 et 11 représentent un second mode de réalisation d'une trappe de fermeture de l'appareil à sa partie supérieure. Sur ces figures ladite trappe 48 forme un élément longitudinal plan, réuni au moyen de deux axes 49 et 50, transversaux à la structure générale 1. Le déplacement de cette trappe est réalisé au moyen d'une tige 27' comportant deux orifices 51 et 52 permettant l'introduction de l'axe 50 faisant saillie.

La caractéristique fondamentale de ce second mode de réalisation de la trappe 48, réside dans le fait que la trappe est divisée transversalement en deux plaques rectangulaires 51 et 53 réunies par une charnière 54 et dirigées de l'arrière vers l'avant de la structure. Ceci permet à cette trappe de prendre la forme d'un toît à double pente, en s'assurant que l'axe 50 est parfaitement introduit à l'intérieur de l'orifice correspondant de la tige 2T, grâce à un ressort 55. Le mouvement de la tige 27, est transmis à la trappe 48 au moyen d'une barre articulée 56 fixée en 57 à la plaque 52, placée au sommet de la trappe. Ceci permet, comme on peut l'observer sur les figures 10 et 11, d'ouvrir et de fermer la trappe et de la disposer selon une position quelconque présentant la forme d'un toît à double pente, qui diffère sur la figure 10 et sur la figure 11; pour cela il suffit d'un mouvement de rotation de l'ensemble et de la tige 27' qui comporte deux orifices 51 et 52 de réglage de sa hauteur, permettant ainsi de faire varier la position du point de rotation de l'ensemble.

La figure 12 représente un second mode de réalisation de la structure 1 dans lequel le pied avant 4 est décalé vers l'arrière, laissant dépasser les montants avant 8 et 57 qui peuvent tourner autour de leurs points de jonction 58 et 59 pour que l'ensemble de la structure puisse être plié.

Une amélioration de l'ensemble de la structure de l'appareil peut être apportée grâce à un axe 60 autour duquel la partie avant du filet 12, forme une boucle. Une portion de cette boucle, proche de l'extrémité du filet passe sur un autre axe 61. Cet axe 61 est rendu mobile par une pièce double 62. Cette pièce permet de déplacer le filet selon des positions représentées sur les deux vues de la figure 13. Ces vues montrent comment on peut faire varier de façon importante l'angle de la zone inférieure du filet par rapport au sol et obtenir ainsi différentes directions de la balle, suivant une parabole plus ou moins étirée.

Les différents modes de réalisation de l'appareil de l'invention, qui ont été décrits en regard des dessins annexés montrent le grand nombre de possibilités offertes par cet appareil, qui peut être utilisé comme un partenaire efficace par toute personne intéressée par l'entraînement au tennis ou à un jeu analogue, que cette personne souhaite apprendre ce jeu, ou qu'elle en ait déjà une connaissance approfondie.

## Revendications

1. Appareil pour l'entraînement au tennis, constitué par un réceptacle défini par des montants (7) formant une structure (1) de forme extérieure parallélépipédique, fermé sur ses côtés et supporté par quatre pieds (2, 4), dont une paire des parties mobiles pouvant leur permettre de varier leur hauteur, et dont le montant inférieur de la structure comporte un prolongement avant articulé dans sa partie de jonction et qui est muni d'un tirant permettant de rendre le tout rigide, ce prolongement ainsi que le reste des montants facilitant l'appui d'un filet (12) qui, subdivisé en diverses zones différentes et ayant une forme à tendance parabolique, ferme l'appareil aussi bien à la partie inférieure qu'à la partie arrière, et qui se prolonge à la partie antérieure par la partie avant et reste immobilisé au moyen d'un contrepoids placé à sa partie inférieure, ledit filet (12) restant tendu à sa partie arrière par une plaque transversale (47) dans sa première zone, tandis que l'extrémité d'une seconde zone (44) est fixée à une trappe basculante (16) fermant l'appareil à sa partie supérieure arrière; cette trappe possédant un autre filet (19) qui pend de l'une des plaques qui la forment, tandis que le reste de la surface supérieure est couvert par un filet (19) plié pour former un angle autour d'un axe (20) avec ses extrémités fixées par deux barres dont une est reliée à un ressort de tension et l'autre glisse dans des guides latéraux en permettant ainsi d'approcher ou d'éloigner lesdites extrémités ce qui provoque une longueur plus grande du filet (19) tandis qu'é sa partie arrière, l'appareil est fermé par deux plaques reliées entre elles par une charnière, de telle façon que la plaque supérieure ait la possibilité de se déplacer, en laissant découverte la partie intérieure de l'appareil dans une zone plus grande que lorsqu'elle est abaissée, alors que sur deux côtés de l'appareil l'avant, il existe deux larges parties (42), qui aident le joueur à centrer l'embouchure de l'entrée de l'appareil.

2. Appareil selon la revendications 1, caractérisé en ce que ladite trappe mobile (16) est solidaire d'un moyen (24) de commande de rotation de cette trappe autour d'un axe (25), pour soulever la trappe et une zone correspondante (15) du filet inférieur (12) au dessus du filet supérieur (19), et pour permettre la sortie d'une balle par une ouverture de ladite partie supérieure, cette ouverture résultant du soulèvement de la trappe, afin que la balle retombe sur le filet supérieur (19), vers le joueur.

3. Appareil selon la revendication 2, caractérisé en ce que la trappe (16) comporte une tige (27) de retenue de la trappe dans une position soulevée, cette tige étant solidaire de la trappe et ayant une extrémité (27) s'engageant dans un orifice d'un prolongement de l'un des pieds arrière (2).

4. Appareil selon la revendication 3, caractérisé en ce que la trappe (16) comprend deux plaques rectangulaires (30, 31) articulées entre elles par une charnière (32), l'une de ces plaques étant solidaire d'une autre tige (35) ayant une extrémité fixée à un prolongement d'un autre pied arrière, pour que lors de l'ouverture de la trappe, les deux plaques (30, 31) soient superposées et parallèles, ou pour que ces deux plaques soient en position ouverte réglable, l'une par rapport à l'autre.

5. Appareil selon la revendication 3, caractérisé en ce que la trappe (16) comporte deux plaques rectangulaires (52, 53) articulées entre elles par une charnière (54) dirigée de l'arrière vers l'avant de la structure, une première plaque (52) étant réunie à la partie arrière latérale de la structure par un premier axe transversal (49), et une deuxième plaque (53) étant réunie à la partie arrière latérale de la structure par un deuxième axe transversal (51 ), une barre transversale (56) solidaire de la première plaque et articulée avec une tige (27'), qui présente des orifices (50, 52) de réglage de sa hauteur, ces orifices pouvant s'engager sur le deuxième axe (51), et la tige (27') pouvant tourner autour de ce deuxième axe pour ouvrir la trappe et, selon l'orifice de réglage choisi, pour donner à la trappe une forme de toît à double pente.

6. Appareil selon la revendication 2, caractérisé en ce qu'il comporte un volet rectangulaire transversal (37) réuni à la trappe (16) pour s'appuyer sur le filet inférieur (12) au voisinage de ladite trappe, lorsque celle-ci est fermée, et pour se dégager du filet inférieur (12) lorsque cette trappe (16) est ouverte.

7. Appareil selon l'une quelconque des revendications 1 à 6, caractérisé en ce que le filet supérieur (19) comporte une extrémité supérieure (21) et une extrémité inférieure (22) et des moyens (23, 13) pour rapprocher ou éloigner l'extrémité inférieure (22) de l'extrémité supérieure (21).

8. Appareil selon l'une quelconque des revendications 1 à 7, caractérisé en ce que le filet inférieur (12) comporte des moyens (8, 9, 10, 11 ou 60, 61, 62) pour allonger ou raccourcir la zone inférieure du filet inférieur et pour orienter cette zone inférieure par rapport au sol, afin qu'une balle retombant du filet supérieur (19) rebondisse sur cette zone inférieure en suivant une trajectoire en parabole dépendant de l'orientation de cette zone inférieure.

9. Appareil selon l'une quelconque des revendications 1 à 8, caractérisé en ce que chacun des pieds arrière (2) comporte une roue (2) pour le déplacement de l'appareil.

10. Appareil selon l'une quelconque des revendications 1 à 8, caractérisé en ce que chacun des pieds avant (4), comporte des moyens (5) de réglage de la hauteur de la partie inférieure de l'appareil.

11. Appareil selon l'une quelconque des revendications 1 à 8, caractérisé en ce que ledit capot transversal (17), est au moins partiellement orientable.

## Patentansprüche

1. Trainingsvorrichtung für Tennis mit einem von Stangen (7), die eine Struktur in Form eines Parallelepipeds bilden, definierten Hohlraum, der seitlich geschlossen ist und vier Füße (2, 4) aufweist, von denen ein Paar bewegliche Teile aufweisen, um ihre Höhe zu variieren, wobei die untere Stange der Struktur eine nach vorn gerichtete Verlängerung aufweist, die um ihre Verbindungsstelle schwenkbar ist und unter Zug steht, um sie zu fixieren, und wobei diese Verlängerung sowie die übrigen Stangen die Abstützung eines Netzes (12) erleichtern, welches in verschiedene unterschiedliche Zonen unterteilt ist und eine parabolische Form aufweist, wodurch die Vorrichtung sowohl nach unten wie auch nach hinten abgeschlossen wird, und welches sich nach der Vorderseite fortsetzt und unten mit einem Gegengewicht unbeweglich gehalten ist, wobei das Netz (12) in seinem hinteren Teil durch eine Querplatte (47) in der ersten Zone gespannt gehalten wird, während eine zweite Zone (44) an einer schwenkbaren Fangeinrichtung (16) fixiert ist, die die Vorrichtung im hinteren oberen Bereich abschließt, wobei die Fangeinrichtung ein weiteres Netz (19) aufweist, welches von einer der Platten herabhängt, während die restliche Oberfläche durch ein Netz (19) bedeckt ist, welches um eine Achse (20) winklig gefaltet ist und mit seinen Enden an zwei Stäben befestigt ist, von denen einer mit einer Zugfeder in Verbindung steht, und der andere in seitlichen Führungen (23) gleitet, um so die Enden einander zu nähern oder voneinander zu entfernen und die Länge des Netzes (19) zu verändern, während die Vorrichtung hinten durch zwei um ein Scharnier miteinander verbundene Platten so geschlossen ist, daß die obere Platte die Möglichkeit hat, ihre Lage zu verändern, indem sie den inneren Teil der Vorrichtung in einem Bereich, der größer ist, als wenn sie herabgelassen ist, offen läßt, und wobei an den beiden Seiten der Vorrichtung und von vorn sichtbar zwei große Teile (42) vorgesehen sind, die dem Spieler helfen, den Eingang der Vorrichtung zu finden.

2. Vorrichtung nach Anspruch 1, dadurch gekennzeichnet, daß die bewegliche Fangeinrichtung (16) mit einer Steuereinrichtung (24) für die Rotation der Fangeinrichtung um eine Achse (25) verbunden ist, um die Fangeinrichtung und eine entsprechende Zone (15) des unteren Netzes (12) über das obere Netz (19) anzuheben und das Heraustreten eines Balls über eine Öffnung dieser oberen Partie zuzulassen, wobei die Öffnung aus dem Ausheben der Fangeinrichtung resultiert, damit der Ball auf das obere Netz (19) in Richtung auf den Spieler zurückfällt.

3. Vorrichtung nach Anspruch 2, dadurch gekennzeichnet, daß die Fangeinrichtung (16) eine Stütze (27) zum Festhalten der Fangeinrichtung in angehobener Stellung aufweist, die mit der Fangeinrichtung verbunden ist und einen Endteil (27) besitzt, der in ein Loch einer Verlängerung an einem der hinteren Füße (2) greift.

4. Vorrichtung nach Anspruch 3, dadurch gekennzeichnet, daß die Fangeinrichtung (16) zwei rechteckige Platten (30, 31) aufweist, die über ein Scharnier (32) aneinander angelenkt sind, wobei die eine der Platten mit einer weiteren Stütze (35) verbunden ist, die ein Ende hat, welches an einem Fortsatz eines anderen hinteren Fußes befestigt ist, damit während der Öffnung der Fangeinrichtung sich die beiden Platten (30, 31) parallel übereinander oder bei geregelter Öffnung in Relativlage zueinander befinden.

5. Vorrichtung nach Anspruch 3, dadurch gekennzeichnet, daß die Fangeinrichtung (16) zwei rechteckige Platten (52, 53) aufweist, die über ein Scharnier (54) aneinander angelenkt sind, welches sich von hinten nach vorn durch die Struktur erstreckt, wobei die erste Platte (52) hinten seitlich an der Struktur über eine erste Querachse (49) und eine zweite Platte (53) hinten seitlich an der Struktur über eine zweite Querachse (51) vereinigt sind und eine Querstange (56) mit der ersten Platte und schwenkbar mit einer Stütze (27') vorgesehen ist, die zur Regulierung ihrer Höhe Durchbrechungen (50, 52) aufweist, die mit der zweiten Achse (51) zusammenwirken, und wobei die stütze (27') um die zweite Achse drehen kann, um die Fangeinrichtung zu öffnen, und zwar entsprechend den ausgewählten Durchbrechungen, um der Fangeinrichtung die Form eines Satteldachs zu geben.

6. Vorrichtung nach Anspruch 2, dadurch gekennzeichnet, daß sie einen rechteckigen Querflügel (37) aufweist, der mit der Fangeinrichtung (16) verbunden ist, um sich auf dem unteren Netz (12) neben der Fangeinrichtung, wenn diese geschlossen ist, abzustützen, und um sich von dem unteren Netz (12) abzuheben, wenn die Fangeinrichtung offen ist.

7. Vorrichtung nach einem der Ansprüche 1 bis 6, dadurch gekennzeichnet, daß das obere Netz (19) ein oberes und ein unteres Ende (21, 22) und Mittel (23, 13) zum Annähen oder Auseinanderziehen der beiden Enden aufweist.

8. Vorrichtung nach einem der Ansprüche 1 bis 7, dadurch gekennzeichnet, daß das untere Netz (12) Mittel (8, 9, 10, 11 oder 60, 61, 62) zum Verlängern oder Verkürzen der unteren Zone des unteren Netzes und zum Einstellen der unteren Zone zum Boden aufweist, damit ein von dem oberen Netz (19) zurückfallender Ball an der unteren Zone abgelenkt wird und einer parabolischen Flugbahn in Abhängigkeit von der Lage dieser unteren Zone folgt.

9. Vorrichtung nach einem der Ansprüche 1 bis 8, dadurch gekennzeichnet, daß jeder hintere Fuß (2) eine Rolle (3) zum Verfahren der Vorrichtung aufweist.

10. Vorrichtung nach einem der Ansprüche 1 bis 8, dadurch gekennzeichnet, daß jeder vordere Fuß (4) Mittel (5) zum Einstellen der Höhe des unteren Teils der Vorrichtung aufweist.

11. Vorrichtung nach einem der Ansprüche 1 bis 8, dadurch gekennzeichnet, daß die Querverkleidung (17) mindestens teilweise ausrichtbar ist.

## Claims

1. Apparatus for training in tennis, constituted by a receptacle defined by uprights (7) forming a structure (1) of parallelepipedal external shape which is closed on its sides and supported by four legs (2, 4), one pair of which carries movable portions permitting height variation of these latter, the lower upright of the structure being provided with a front extension which is articulated at its point of junction and is provided with a tie-rod for rigidifying the complete assembly, said extension as well as the remainder of the uprights being intended to provide assistance in supporting a net (12) which is subdivided into different zones and has a tendency to be parabolic in shape, closes the apparatus both at the bottom and at the rear, which has a front extension and remains in a stationary position by means of a balance weight placed at its bottom portion, said net (12) being continuously stretched at the rear end by means of a transverse plate (47) in its first zone whilst the end of a second zone (44) is attached to a pivoting trap door (16) which closes the apparatus in the top rear portion thereof, said trap door being provided with another net (19) suspended from one of the plates which form said trap door whilst the remainder of the top surface is covered by a net (19) which is folded so as to form an angle about a pin (20) with its ends attached by means of two bars, one of which is connected to a tension spring whilst the other slides within lateral guides (23), thus making it possible to move said ends towards each other or away from each other so as to produce a greater length of the net (19) whilst the apparatus is closed at the rear end by two plates connected together by means of a hinge so that the top plate should have the possibility of moving and uncovering the internal portion of the apparatus in a larger zone than when it is lowered whereas on two sides of the apparatus which are visible from the front, there exist two wide portions (42) which assist the player in centring the entrance opening of the apparatus.

2. Apparatus in accordance with claim 1, characterized in that said movable trap door (16) is rigidly fixed to a means (24) for controlling the rotation of said trap door about a pin (25) in order to lift the trap door and a corresponding zone (15) of the bottom net (12) above the top net (19) and in order to permit delivery of a ball through an opening of said top portion, said opening being formed as a result of lifting of the trap door in order that the ball should fall back on the top net (19) towards the player.

3. Apparatus in accordance with claim 2, characterized in that the trap door (16) is provided with a rod (27) for retaining the trap door in a raised position, said rod being rigidly fixed to the trap door and having one end (27) which engages in an orifice of an extension of one of the rear legs (2).

4. Apparatus in accordance with claim 3, characterized in that the trap door (16) is made up of two rectangular plates (30, 31) pivoted to each other by means of a hinge (32), one of said plates being rigidly fixed to another rod (35) having one end attached to an extension of another rear leg so as to ensure that the two plates (30, 31) are superposed and parallel at the time of opening of the trap door or that these two plates are in an adjustable open position with respect to each other.

5. Apparatus in accordance with claim 3, characterized in that the trap door (16) is made up of two rectangular plates (52, 53) pivoted to each other by means of a hinge (54) which is directed from the rear end to the front end of the structure, a first plate (52) being connected to the lateral rear portion of the structure by means of a first cross-pin (49), and a second plate (53) being connected to the lateral rear portion of the structure by means of a second cross-pin (51), a cross-bar (56) rigidly fixed to the first plate and pivotally attached to a rod (2T) in which are formed orifices (50, 52) for adjusting its height, said orifices being capable of engaging on the second pin (51), and the rod (27') being capable of rotating about said second pin so as to open the trap door and, depending on the adjustment orifice chosen, to give the trap door the shape of a ridge- roof.

6. Apparatus in accordance with claim 2, characterized in that it comprises a transverse rectangular flap (37) connected to the trap door (16) so as to bear on the bottom net (12) in the vicinity of said trap door when this latter is closed and so as to withdraw from the bottom net (12) when said trap door (16) is open.

7. Apparatus in accordance with any one of claims 1 to 6, characterized in that the top net (19) has an upper end (21) and a lower end (22) and means (23, 13) for moving the lower end (22) towards or away from the upper end (21).

8. Apparatus in accordance with any one of claims 1 to 7, characterized in that the bottom net

(12) comprises means (8, 9, 10, 11 or 60, 61, 62) for lengthening or shortening the bottom zone of the bottom net and for orienting said bottom zone with respect to the ground in order to ensure that a ball which falls from the top net (19) rebounds on said bottom zone while following a parabolic path which depends on the orientation of said bottom zone.

9. Apparatus in accordance with any one of claims 1 to 8, characterized in that each rear leg (2) is fitted with a wheel (2) for moving the apparatus.

10. Apparatus in accordance with any one of claims 1 to 8, characterized in that each front leg (4) comprises means (5) for adjusting the height of the bottom portion of the apparatus.

11. Apparatus in accordance with any one of claims 1 to 8, characterized in that said transverse cover (17) is at least partly orientable.
